# FASCICULE DE BREVET EUROPEEN

(11) **EP 3 918 155 B1**
(45) Date de publication et mention de la délivrance du brevet: **09.11.2022**
(21) Numéro de dépôt: 20705439.6
(22) Date de dépôt: 27.01.2020
(51) Int. Cl.: E04H 15/20

(54) **TENTE GONFLABLE, NOTAMMENT DESTINÉE À LA PRATIQUE DU CAMPING**
AUFBLASBARES ZELT, INSBESONDERE ZUM CAMPING
INFLATABLE TENT, IN PARTICULAR FOR CAMPING

(30) Priorité: 28.01.2019 FR 1900720
(43) Date de publication de la demande: 08.12.2021
(73) Titulaire: 2R Aventure, 59910 Bondues (FR)
(72) Inventeur: ROGEAU, Noémie, 59000 LILLE (FR); JARRICOT, Pierre, 69380 Daummartin (FR)
(74) Mandataire: Ipside
(86) Numéro de dépôt international: PCT/FR2020/050117
(87) Numéro de publication internationale: WO 2020/157420

(56) Documents cités:
- WO-A1-2012/094769
- WO-A1-2014/080391
- KR-A- 20180 046 238
- US-A- 5 247 768
- US-B1- 9 624 688

## Description

### Domaine technique

L'invention se situe dans le domaine technique de la fabrication de tente et a pour objet une tente présentant une structure gonflable destinée à la pratique du camping Cette application n'est toutefois pas limitative et la tente pourra également être utilisée pour d'autres applications nécessitant un abri temporaire ou encore à des fins récréatives.

### Technique antérieure

A ce jour la plupart des tentes connues comportent des armatures, définissant la structure et la forme générale de la tente, sur lesquelles sont tendues des toiles notamment au moyen de tendeurs et de crochets d'ancrage. Ces tentes présentent de nombreux avantages, cela étant ces tentes présentent également quelques inconvénients parmi lesquels un assemblage fastidieux, des risques fréquents de casse ou de perte des arceaux, des problèmes d'étanchéité en cas de mauvais positionnement de la toile de toit. De plus ces tentes ne comportent qu'une simple toile au niveau du sol et doivent par conséquent pour assurer un confort suffisant à la fois être disposées sur un sol plat et être équipées d'au moins un tapis de sol.

On connait également des tentes gonflables, obtenues à partir des boudins gonflables reliés entre eux par des moyens de serrage. Cela étant ces tentes sont compliquées à monter et nécessitent souvent de multiples opérations de gonflage. Dans ces tentes, les boudins sont utilisés pour soutenir le toit en toile mais les boudins et le sol de la tente, constitué d'un simple textile, doivent être mis en tension au moyen de tendeurs ou de cordes et de sardines pour maintenir la forme de la tente.

On connaît des tentes, notamment gonflables, des documents WO2014/080391, US9624688 B1, KR20180046238 A et US5247768A. Ces documents divulguent des techniques de tentes gonflables classiques, notamment comprenant une partie autoporteuse avec matelas, des arceaux gonflables et une toile de toit. Toutefois, aucun document ne décrit de technique impliquant un système de pattes de fixation selon l'invention permettant l'obtention d'un tente plus compacte et plus rigide.

### Avantages apportés

Un premier but de la présente invention est de résoudre tout ou partie des problèmes techniques liés à l'art antérieur précité.

Un autre but de la présente invention est de proposer une tente gonflable pouvant être installée de manière fiable et rapide à partir d'un nombre minime d'opérations de gonflage,
Un autre but de la présente invention est de proposer une tente gonflable intégrant un matelas de sol,
Un autre but de la présente invention est de proposer une tente gonflable présentant une rigidité permettant sa mise en suspension au-dessus du sol.
Un autre but de la présente invention est de proposer une tente gonflable présentant, une fois stockée, un encombrement faible.

Un autre but de la présente invention est de proposer une tente gonflable dont la partie inférieure peut être utilisée de manière indépendante.

### Brève description des dessins

La présente invention sera mieux comprise à la lecture d'un exemple détaillé de réalisation en référence aux figures annexées, fournies à titre d'exemple non limitatif, parmi lesquels :
La figure 1 représente un exemple de réalisation en perspective d'une tente gonflable, en cours d'installation, conforme à l'invention,
La figure 2 représente en vue en perspective de la tente de la figure 1 en position suspendue sans sa toile de tente,
La figure 3 représente une vue schématique de la partie supérieure de l'exemple de réalisation de la figure 1 une fois le gonflage réalisé,
La figure 4 représente une vue schématique de la face inférieure de la partie inférieure de l'exemple de réalisation de la figure 1.

### Description des modes de réalisation

La présente invention vise à protéger une tente gonflable 1.

Cette tente gonflable 1 comprend une partie inférieure autoporteuse 2 intégrant un matelas 3, une partie supérieure gonflable 4. La tente gonflable 1 peut comprendre un unique arceau 5, cela étant dans le mode de réalisation des figures annexées la tente 1 comporte deux arceaux latéraux 5 reliés par une traverse 6. On pourra également prévoir plus de deux arceaux latéraux 5 reliés par une ou plusieurs traverses 6 notamment pour réaliser des tentes de grandes dimensions ou pour obtenir des géométries plus complexes.

La tente 1 comprend en outre des moyens de fixation 7 d'une toile de toit 8 sur la partie supérieure 4, et des moyens de liaison 9 entre les pieds 10 des arceaux 5 et la partie inférieure autoporteuse 2.

En se reportant aux figures 1 et 2 représentants la tente 1 respectivement reposant sur le sol et en suspension, on voit que les parties inférieure 2 et supérieure 4 sont assemblées par des moyens de liaison 9.

Avantageusement les moyens de liaison 9 comportent des fourreaux 11 ménagés au niveau de la partie inférieure 2 et permettant la réception et le maintien des extrémités libres 12 des arceaux latéraux 5 après gonflage.

Pour réaliser ces fourreaux 11 on prévoit, dans le mode de réalisation annexé, une jupe 13 rapportée sur le matelas 3. Cette jupe 13, s'étendant en direction des arceaux latéraux 5, a une double fonction d'une part elle permet d'éviter les remontées d'humidité ou d'eau en constituant une barrière de protection. D'autre part la jupe 13 est constituée de façon à présenter sensiblement au niveau des bords du matelas 3 des réservations constituant les fourreaux 11 précités.

Cela étant dans d'autres modes de réalisation, la jupe 13 ne comprendra pas de fourreaux 11, ces derniers pouvant être prévus sur d'autres zones de la partie inférieure 2 et par exemple au niveau des bords ou des coins du matelas 3.

La partie inférieure 2 comporte un matelas gonflable 3, notamment en textile de double paroi enduit en PVC. Ce matelas 3 présente une épaisseur suffisante pour permettre de ne pas utiliser de tapis de sol supplémentaire et notamment entre 5 et 10 cm. La partie inférieure 2 comportant le matelas 3 est autoporteuse, ce qui signifie dans la présente demande que la stabilité de la partie inférieure 2 est assurée par la seule rigidité de sa forme et ne possède pas de support ni d'appui. Cette caractéristique permet ainsi de pouvoir, comme représenté à la figure 2, positionner la tente 1 en suspension (ou éventuellement uniquement cette partie supérieure 2 en suspension).

En se reportant cette fois à la figure 4 représentant le dessous du matelas 3 de la partie inférieure 2 on voit que la partie inférieure avec le matelas 3 comprend des éléments de rigidification 14 avec des pattes de fixation 15 coopérant avec des sangles 16. Ces pattes de fixation 15 sont avantageusement obtenues chacune à partir d'une pièce plate collée ou soudée sur le matelas 3 et présentant une double fente pour le passage et le maintien des sangles 16. Ces pièces plates pourront présenter des géométries diverses et notamment circulaires telles que figurant à la figure 4. Avantageusement les sangles 16 sont cousues sur les pièces plates et reliées entre elles par des boucles.

Les sangles 16 seront notamment disposées en carré sous la surface du matelas 3. Cet assemblage, comportant les éléments de rigidification 14 avec les pattes de fixation 15 et les sangles 16, permet d'améliorer la rigidité de la partie inférieure 2 afin de supporter des charges importantes et notamment le poids des occupants de la tente 1 et de leurs effets. La disposition en carré n'est pas limitative et notamment on pourra également prévoir des croisements de sangles avec des dispositions en croix.

Les sangles 16 pourront en outre permettre la mise en suspension de la tente 1. Il pourra à cet effet s'agir des sangles assurant la rigidification et/ou de sangles supplémentaires. Les sangles 16 de mise en suspension sont liées aux pattes de fixation 15 des éléments de rigidification 14 ou à des pattes de fixation additionnelles permettant de suspendre la partie inférieure 2 entre des objets, notamment des piquets ou des arbres, sur lesquels les sangles de mise en suspension sont assujetties par exemple au moyen de tendeurs.

En se reportant cette fois principalement à la figure 3 représentant la partie supérieure 4, on voit que cette dernière comprend deux arceaux latéraux 5 reliés par deux traverses 6. Dans une variante de réalisation on pourra relier les deux arceaux 5 par une unique traverse 6 centrale. Avantageusement comme illustré à la figure 3, les arceaux 5 et traverses 6 de la partie supérieure 4 sont soudés entre eux de manière à constituer une seule chambre de gonflage. De cette manière la partie supérieure 4 forme un ensemble monobloc pouvant être gonflé en une opération à partir d'une unique valve de gonflage.

Avantageusement la partie supérieure 4 a une forme générale de pyramide tronquée en son sommet permettant d'offrir un bon espace intérieur et une bonne résistance au vent. De plus les extrémités libres 12 sont légèrement redressées pour pouvoir entrer verticalement dans les fourreaux 11 et également pour permettre un espace augmenté en partie basse de la tente 1. D'autres formes géométriques sont bien entendues envisageables à partir d'une structure gonflable et notamment de type cubique, parallélogramme à 6 faces ou encore de type géodésique.

En se reportant à la figure 1 on voit que la tente 1 est équipée d'une toile de toit 8 posée sur les arceaux 5. Dans la figure 1 cette toile 8 est en cours d'installation et n'est donc pas tendue. On prévoit pour la mise en tension de la toile des systèmes classiques de hauban avantageusement liés au sol ou au matelas ou encore aux arbres environnants. On pourra également réaliser la mise en tension de la toile de toit 8 directement sur les arceaux latéraux 15.

Selon un aspect avantageux l'épaisseur de l'arceau 5 est comprise entre 2 et 15 cm pour la réalisation d'un double toit étanche. De la sorte, l'écart entre la toile de toit 8 et la toile intérieure ou moustiquaire 17 est suffisant pour éviter tout contact même en cas de vent ou de pluie.

On prévoit, pour le positionnement de la toile de toit intérieure ou moustiquaire 17, une fermeture éclair positionnée à la fois sur la jupe pour un bord et sur la moustiquaire (ou toile de toit intérieure) pour l'autre bord et une liaison entre les arceaux et la moustiquaire à partir d'œillets disposés sur les arceaux 15, avantageusement au niveau de la bande de soudure, coopérant avec des clips ou équivalents au niveau de la moustiquaire. D'autres moyens de positionnement sont bien entendus également envisageables tels que des bandes de fixation fixées autour des arceaux 5 ou encore des attaches de type boucle crochet.

La tente telle que décrite plus haut présente des caractéristiques particulièrement intéressantes notamment pour l'utilisateur elle permet un montage démontage aisé, un grand volume intérieur et un grand confort notamment conféré par la partie inférieure autoporteuse et la possibilité de mise en suspension de la tente.

Bien entendu, d'autres caractéristiques de l'invention auraient également pu être envisagées sans pour autant sortir du cadre de l'invention définie par les revendications ci-après.

## Revendications

1. Tente (1) gonflable, notamment destinée à la pratique du camping avec une partie inférieure (2) autoporteuse gonflable comportant le matelas (3) de la tente, une partie supérieure (4) gonflable comportant au moins un arceau (5), des moyens de fixation (7) d'une toile de toit (8) sur la partie supérieure et des moyens de liaison (9) entre les pieds (10) dudit au moins un arceau et la partie inférieure autoporteuse, **caractérisée en ce que** la partie inférieure comprend des éléments de rigidification (14) avec des pattes de fixation (15) coopérant avec des sangles (16) notamment disposées en croix sous la surface du matelas.

2. Tente (1) gonflable selon la revendication 1 dans laquelle la partie supérieure (4) gonflable comporte au moins deux arceaux (5) latéraux reliés par au moins une traverse (6).

3. Tente (1) gonflable selon l'une ou l'autre des revendications 1 et 2 dans laquelle la partie inférieure (2) comprend une jupe (13) rapportée sur le matelas (3) et s'étendant en direction dudit au moins un arceau (5) permettant de créer une barrière de protection.

4. Tente (1) gonflable selon l'une quelconque des revendications précédentes dans laquelle les moyens de liaison (9) comportent des fourreaux ménagés au niveau de la partie inférieure (2) et permettant la réception et le maintien des extrémités libres des arceaux (5) après gonflage.

5. Tente (1) gonflable selon l'une quelconque des revendications précédentes dans laquelle on prévoit des sangles (16) de mise en suspension liées aux pattes de fixation (15) des éléments de rigidification (14) ou à des pattes de fixation additionnelles permettant de suspendre la partie inférieure (2) entre des objets sur lesquels les sangles (16) de mise en suspension sont assujetties.

6. Tente (1) gonflable selon l'une quelconque des revendications précédentes dans laquelle les arceaux (5) et traverses de la partie supérieure (4) sont soudés entre eux de manière à constituer une seule chambre de gonflage.

7. Tente (1) gonflable selon l'une quelconque des revendications précédentes comportant une toile de toit (8) posée sur ledit au moins un arceau (5) et des moyens de mise en tension entre le toit et le matelas ou le sol.

8. Tente (1) gonflable selon l'une quelconque des revendications précédentes dans laquelle l'épaisseur de l'arceau (5) est comprise entre 2 et 15 cm pour la réalisation d'un double toit étanche.

## Patentansprüche

1. Aufblasbares Zelt (1), insbesondere zum Campen bestimmt, mit einem aufblasbaren selbsttragenden Unterteil (2), das die Matratze (3) des Zeltes beinhaltet, einem aufblasbaren Oberteil (4), das mindestens einen Bogen (5), Befestigungsmittel (7) für ein Zelttuch (8) am Oberteil, und Verbindungsmittel (9) zwischen den Füßen (10) des mindestens einen Bogens und dem selbsttragenden Unterteil beinhaltet, **dadurch gekennzeichnet, dass** das Unterteil Versteifungselemente (14) mit Befestigungslaschen (15) umfasst, die mit Gurten (16) zusammenwirken, die insbesondere über Kreuz unter der Oberfläche der Matratze angeordnet sind.

2. Aufblasbares Zelt (1) nach Anspruch 1, wobei das aufblasbare Oberteil (4) mindestens zwei Seitenbögen (5) beinhaltet, die durch mindestens eine Traverse (6) verbunden sind.

3. Aufblasbares Zelt (1) nach dem einen oder dem anderen der Ansprüche 1 und 2, wobei das Unterteil (2) eine Schürze (13) umfasst, die auf der Matratze (3) beigebracht ist, und sich in Richtung des mindestens einen Bogens (5) erstreckt, die es ermöglicht, eine Schutzbarriere zu erstellen.

4. Aufblasbares Zelt (1) nach einem der vorstehenden Ansprüche, wobei die Verbindungsmittel (9) Hülsen beinhalten, die im Bereich des Unterteils (2) eingesetzt sind, und die Aufnahme und das Festhalten der freien Enden der Bögen (5) nach dem Aufblasen ermöglichen.

5. Aufblasbares Zelt (1) nach einem der vorstehenden Ansprüche, wobei Gurte (16) zum Aufhängen vorgesehen sind, die mit den Befestigungslaschen (15) der Versteifungselemente (14) oder mit zusätzlichen Befestigungslaschen verbunden sind, die es ermöglichen, das Unterteil (2) zwischen Objekten aufzuhängen, an denen die Gurte (16) zum Aufhängen befestigt sind.

6. Aufblasbares Zelt (1) nach einem der vorstehenden Ansprüche, wobei die Bögen (5) und Traversen des Oberteils (4) miteinander verschweißt sind, um eine einzige Aufblaskammer darzustellen.

7. Aufblasbares Zelt (1) nach einem der vorstehenden Ansprüche, das ein Dachtuch (8), das auf den mindestens einen Bogen (5) gelegt wird, und Mittel zum Spannen zwischen dem Dach und der Matratze oder dem Boden beinhaltet.

8. Aufblasbares Zelt (1) nach einem der vorstehenden Ansprüche, wobei die Dicke des Bogens (5) zur Verwirklichung eines dichten Doppeldaches zwischen 2 und 15 cm liegt.

## Claims

1. Inflatable tent (1), in particular for camping with an inflatable self-supporting lower part (2) including the mattress (3) of the tent, an inflatable upper part (4) including at least one arch (5), means for fixing (7) a roof skin (8) on the upper part and connecting means (9) between the feet (10) of said at least one arch and the self-supporting lower part, **characterised in that** the lower part comprises stiffening elements (14) with fixing pads (15) cooperating with straps (16) in particular disposed crosswise under the surface of the mattress.

2. Inflatable tent (1) according to claim 1 wherein the inflatable upper part (4) includes at least two lateral arches (5) connected by at least one crosspiece (6).

3. Inflatable tent (1) according to either of claims 1 and 2 wherein the lower part (2) comprises a skirt (13) attached to the mattress (3) and extending in the direction of said at least one arch (5) allowing to create a protective barrier.

4. Inflatable tent (1) according to any one of the preceding claims wherein the connecting means (9) include sheaths arranged at the lower part (2) and allowing the reception and holding of the free ends of the arches (5) after inflation.

5. Inflatable tent (1) according to any one of the preceding claims wherein suspension straps (16) are provided connected to the fixing pads (15) of the stiffening elements (14) or to additional fixing pads allowing to suspend the lower part (2) between objects to which the suspending straps (16) are secured.

6. Inflatable tent (1) according to any one of the preceding claims wherein the arches (5) and crosspieces of the upper part (4) are welded together so as to constitute a single inflation chamber.

7. Inflatable tent (1) according to any one of the preceding claims including a roof skin (8) placed on said at least one arch (5) and tensioning means between the roof and the mattress or the ground.

8. Inflatable tent (1) according to any one of the preceding claims wherein the thickness of the arch (5) is between 2 and 15 cm for creating a waterproof double roof.
